# EUROPÄISCHE PATENTSCHRIFT

(11) **EP 0 894 919 B1**
(45) Veröffentlichungstag und Bekanntmachung des Hinweises auf die Patenterteilung: **10.04.2002**
(21) Anmeldenummer: 98112131.2
(22) Anmeldetag: 01.07.1998
(51) Int. Cl.: E05B 17/00, E05B 15/02, E05B 65/19

(54) **Schliesseinrichtung für eine an einem Gehäuse angelenkte Klappe, insbesondere eine Heckklappe eines Steilheckkraftfahrzeuges**
Locking device for a gate hinged to a housing, particularly for a hatchback tailgate of a motor vehicle
Dispositif de verrouillage pour un volet articulé sur un boîtier, notamment pour un hayon arrière de véhicule automobile

(30) Priorität: 31.07.1997 DE 19732999
(43) Veröffentlichungstag der Anmeldung: 03.02.1999
(73) Patentinhaber: Volkswagen Aktiengesellschaft, 38436 Wolfsburg (DE)
(72) Erfinder: Meyer, Dieter, 38442 Wolfsburg (DE); Cultus, Holger, 38446 Wolfsburg (DE)
(74) Vertreter: Schneider, Henry, Dipl.-Ing.

(56) Entgegenhaltungen:
- EP-A- 0 322 266
- EP-A- 0 363 299
- DE-A- 19 649 743

## Beschreibung

Die Erfindung betrifft eine Schließeinrichtung gemäß dem Oberbegriff des Patentanspruchs 1.

Bei der gattungsgemäßen Schließeinrichtung nach der EP 0 322 266 A1 findet sich eine einteilige Abdeckung mit einer mittleren Ausnehmung für den Schloßbolzen; die Abdeckung ist mit zwei federbestückten Parallelführungen versehen, so daß sie während einer ersten Phase der Öffnungsbewegung des Drehfallenschlosses bzw. während einer letzten Phase der Schließbewegung desselben parallel zu sich selbst unter der Wirkung der Federkräfte und der von dem Drehfallenschloß ausgeübten Kraft verschoben wird. Dabei ist die Auslegung der auf die Abdeckung wirkenden Federn so getroffen, daß die Abdeckung in Verbindung mit den Federn einen Auswerfer für die Klappe, dort die Heckklappe eines Kraftfahrzeugs, bildet, also nach Entriegelung der Schloßanordnung die Heckklappe in eine Teilöffnungsstellung verschwenkt.

Die Existenz von zwei Parallelführungen für die Abdeckung bei dem beschriebenen Stand der Technik setzt die Einhaltung sehr geringer Fertigungstoleranzen voraus, da sowohl unterschiedliche Dimensionierungen der beiden Federn als auch ein schräges Eintauchen des Drehfallenschlosses leicht zum Verkanten der Abdeckung führen können.

Diesen Nachteil zeigt die Schließeinrichtung nach der DE 196 49 743 A1 deshalb nicht, weil dort unter Verzicht auf eine einteilige Abdeckung beiderseits des Schloßbolzens je ein Flügel vorgesehen ist, die bei aus der Ausnehmung herausgehobenem Drehfallenschloß durch Federkraft in eine die Ausnehmung gleichsam verschließende Lage geschwenkt werden, während das beim Schließen der Klappe eintauchende Drehfallenschloß die Flügel gegen die Federkraft aus seinem Weg drückt.

Der Erfindung liegt die Aufgabe zugrunde, die gattungsgemäße Schließeinrichtung unter Wahrung ihres Vorteils einer Doppelfunktion, nämlich sowohl der Abdeckung der Ausnehmung für das Drehfallenschloß als auch als Auswerfer für die Klappe, so auszubilden, daß die Betriebssicherheit der Abdeckung vergrößert bzw. die Anforderungen an die Einhaltung enger Toleranzen verringert sind.

Die erfindungsgemäße Lösung dieser Aufgabe besteht in den kennzeichnenden Merkmalen des Hauptanspruchs, vorteilhafte Ausbildungen der Erfindungen beschreiben die Unteransprüche.

Bei Ausführung der Erfindung entsprechend Anspruch 2 ermöglicht sie mit minimalem Aufwand - nur ein Achsbolzen zur Lagerung beider Flügel der Abdeckung ist erforderlich -, durch entsprechende Wahl von Hebelarmen und Federauslegung einen günstigen Kompromiß zwischen den von einer Bedienungsperson aufzubringenden Schließkräften einerseits und den insbesondere von einem der beiden Flügel aufgebrachten Auswerferkräften andererseits zu treffen. Ein Ausführungsbeispiel der Erfindung wird im folgenden anhand der Zeichnung erläutert. Es zeigen:
- Figur 1:: eine perspektivische Teilansicht eines Steilheck-Kraftfahrzeugs mit geöffneter Heckklappe,
- Figur 2:: in der selben Ansicht und in Explosionsdarstellung den gehäuseseitigen, d.h. hier karosserieseitigen Teil der Schließeinrichtung,
- Figur 3:: in Draufsicht die Lage der einzelnen Bestandteile der Schließeinrichtung bei geöffneter Heckklappe und
- Figur 4:: ebenfalls in Draufsicht die Verhältnisse bei geschlossener Heckklappe.

Der Aufbau des Steilheck-Kraftfahrzeugs mit der Karosserie 1 und der in Figur 1 in hochgeklappter Stellung gezeichneten Heckklappe 2 interessiert nur insoweit, als der karosserieseitige Schloßquerträger 3 zur Befestigung des Schloßbügels 4 (Figur 2) über die Befestigungsplatte 5 mittels Schrauben 6 eingerichtet ist, d.h. des allgemein mit 7 bezeichneten karosserieseitigen Schloßteils. Im unteren Bereich der Heckklappe 2 ist dagegen das Drehfallenschloß 8 festgelegt, dessen Drehfalle 9 (Figur 3) bei geöffneter Heckklappe 2 den Schloßbolzen 4 freigegeben hat, dagegen bei geschlossener Heckklappe 2 gemäß Figur 4 den Schloßbolzen 4 hintergreift und dadurch ein Öffnen der Heckklappe 2 unterbindet.

Zu dem in Figur 4 dargestellten "Eintauchen" des Drehfallenschlosses 8 in den karosserieseitigen Schloßteil 7, und zwar beiderseits des Schloßbolzens 4, ist dort im eingebauten Zustand des Schloßteils 7 eine Ausnehmung 10 vorgesehen, die bei geöffneter Heckklappe 2 die unerwünschte Möglichkeit zum Eintritt von kleinen Gegenständen oder Schmutz sowie zur Beschädigung von empfindlichem Ladegut durch den dann weitgehend freiliegenden Schloßbolzen 4 gibt. Um dies zu verhindern, ist eine Abdeckung mit den beiden Flügeln 11 und 12 vorgesehen, die gemäß Figur 3 bei geöffneter Heckklappe 2, also bei aus dem Bereich des Schloßbolzens 4 bewegtem Drehfallenschloß 8, etwa in der Ebene der Ausnehmung 10 liegen und diese beiderseits des Schloßbolzens 4 weitgehend ausfüllen oder abdecken, dagegen bei eintauchendem Drehfallenschloß 8 gemäß Figur 4 durch dieses selber gegen die Kraft von Federn 13 und 14 um eine durch den gemeinsamen Achsbolzen 15 definierte Schwenkachse zurückgeschwenkt werden. Irgendwelche zusätzlichen Handgriffe zur Erzeugung der Bewegungen der Flügel 11 und 12 erübrigen sich also.

Die Federn 13 und 14, und zwar insbesondere die Feder 13, und die Mittel zur Übertragung der Federkraft insbesondere auf den Flügel 11 sind nun so ausgelegt, daß sie nicht nur eine gleichsam als Nachführbewegung zu bezeichnende Bewegung der Flügel 11 und 12 aus ihrer Stellung gemäß Figur 4 in ihrer Wirkstellung gemäß Figur 3 bei aus dem Bereich des Schloßbolzens 4 herausfahrendem Drehfallenschloß 8 erzeugen, sondern daß insbesondere der Flügel 11 auf die in Figur 4 obere Stimkante des Drehfallenschlosses 8 bzw. seines Gehäuses eine derart große, sich aber nur über eine kurze Strecke einstellende Kraft ausübt, daß dadurch die Heckklappe 2 ein Stück in Öffnungsrichtung bewegt wird. Um dies zu erreichen, greift die bei 16 an der Befestigungsplatte 5 eingehängte Zugfeder 13 an dem Arm 17 des Bügels 18 an, der mit seinem in den Figuren rechten Ende auf dem Achsbolzen 15 schwenkbar gelagert ist und an seinem in den Figuren linken Ende starr den Flügel 11 der Abdeckung 11, 12 trägt. Bei in ihrer Wirkstellung befindlichen Flügeln 11 und 12 stützt sich der Bügel 18 an dem Anschlag 19 ab, der aus dem Material der Befestigungsplatte 5 herausgearbeitet ist. Während also die Schlingfeder 14 nur eine relativ kleine Rückstellkraft auf den Flügel 12 ausübt, sind die Auslegungen der Zugfeder 13 und der deren Kraft in Momente umsetzenden Hebel zwischen dem in den Figuren rechten Ende der Feder 13 einerseits und dem Flügel 11 andererseits so gewählt, daß einerseits die Kraft zum Schließen der Heckklappe 2, d.h. zum Übergang der Verhältnisse gemäß Figur 3 zu denen gemäß Figur 4, nicht unzulässig vergrößert wird, andererseits aber die gewünschte Auswerferfunktion (Übergang von den Verhältnissen gemäß Figur 3 zu denen gemäß Figur 4) sichergestellt ist. Die Lage der Feder 13 außerhalb des Bereichs des Schloßbolzens 4 und der Abdeckvorrichtung 11, 12 gibt für eine entsprechende Auslegung relativ große Freiheiten.

Wie auch diese Figurenbeschreibung zeigt, löst die Erfindung die gestellte Aufgabe mit minimalem Platzbedarf.

## Patentansprüche

1. Schließeinrichtung für eine zwischen einer Schließ- und einer Öffnungsstellung schwenkbar an einem Gehäuse angelenkte Klappe (2), insbesondere eine um eine dachhinterkantennahe Schwenkachse schwenkbare Heckklappe (2) eines Steilheck-Kraftfahrzeugs, mit einem klappenseitig angeordneten Drehfallenschloß (8) und einem diesem gehäuseseitig zugeordneten Schloßbolzen (4) in einer das Eintauchen des Drehfallenschlosses (8) bei in Schließstellung befindlicher Klappe (2) zulassenden gehäuseseitigen Ausnehmung (10), zu deren weitgehendem Verschließen bei geöffneter Klappe (2) eine bei eintauchendem Drehfallenschloß (8) gegen Federkraft (13, 14) zurückschwenkende Abdeckung (11, 12) vorgesehen ist, die nebst zugeordneter Federanordnung (13, 14) zugleich als die Klappe (2) nach Freigabe durch die Schloßanordnung (4, 8) etwas in Richtung Öffnungsstellung schwenkende Auswerfervorrichtung ausgelegt ist, **dadurch gekennzeichnet, daß** die Abdeckung beiderseits des Schloßbolzens (4) je einen Flügel (11, 12) enthält, von denen zumindest einer (11) starr an einem Ende eines Bügels (18) sitzt, der den Schloßbolzen (4) und den anderen Flügel (12) übergreift, an seinem anderen Ende schwenkbar gelagert ist und an dem eine Feder (13) angreift, die ihn in Richtung auf einen Anschlag (19) vorspannt, an dem er sich nur bei geöffneter Klappe (2) abstützt.

2. Einrichtung nach Einspruch 1, **dadurch gekennzeichnet, daß** zur schwenkbaren Lagerung sowohl des Bügels (18) als auch des anderen Flügels (12) ein gemeinsamer Achsbolzen (15) dient

3. Einrichtung nach Anspruch 2, **dadurch gekennzeichnet, daß** Achsbolzen (15), Schloßbolzen (4) und eine Befestigung (16) für die Feder (13) an einem eine Befestigungsplatte (5) am Gehäuse (1) bildenden Bauteil vorgesehen sind.

## Claims

1. A closure device for a gate (2) pivotally hinged on a housing between a closed and an open position, in particular a tailgate (2) of a hatchback motor vehicle, pivoted about a swivel axis close to the rear edge of the roof, with a rotary-latch lock (8) arranged on the gate side and a latch striker (4) associated therewith on the housing side in a housing-side recess (10) which allows the rotary-latch lock (8) to engage when the gate (2) is in the closed position, a cover (11, 12) which pivots back against the force of a spring (13, 14) during engagement of the rotary-latch lock (8) being provided to extensively cover the said recess (10) when the gate (2) is open, the said cover (11, 12) together with the associated spring arrangement (13, 14) being simultaneously designed as an ejector device pivoting somewhat in the direction of the open position after release by the lock arrangement (4, 8), **characterised in that** the cover comprises a wing (11, 12) on each side of the latch striker (4), at least one (11) of which is rigidly positioned at one end of a curved member (18) which arches around the latch striker (4) and the other wing (12), is pivotally mounted at its other end, and on which a spring (13) acts, the said spring pretensioning the curved member in the direction of a stop (19) on which the curved member is supported when the gate is open.

2. A device according to Claim 1, **characterised in that** a common axle (15) serves for the pivotal mounting both of the curved member (18) and of the other wing (12).

3. A device according to Claim 2, **characterised in that** axle (15), latch striker (4) and an attachment (16) for the spring (13) are provided on a structural member forming an attachment plate (5) on the housing (1).

## Revendications

1. Dispositif de fermeture pour un abattant (2) fixé de manière articulée à un bâti et pouvant pivoter entre une position fermée et une position ouverte, notamment un hayon (2) d'un véhicule automobile à hayon sensiblement vertical pouvant pivoter autour d'un axe de pivotement proche de l'arête arrière du toit, lequel dispositif de fermeture comprend une serrure à pêne demi-tour (8) située sur l'abattant et un verrou (4) associé à celle-ci, qui se trouve sur le bâti, dans un évidement (10) dans lequel la serrure à pêne demi-tour (8) peut pénétrer lorsque l'abattant (2) est en position fermée et sur lequel est prévu un cache (11, 12) destiné à fermer en grande partie ledit évidement lorsque l'abattant (2) est ouvert, qui s'escamote lorsque la serrure à pêne demi-tour (8) s'enfonce dans ledit évidement en contrant la force des ressorts (13, 14) et est simultanément conçu, avec les ressorts (13, 14) auxquels il est associé, comme un dispositif d'éjection qui fait légèrement pivoter l'abattant (2) vers la position ouverte après que celui-ci a été libéré par les éléments de la serrure (4, 8), **caractérisé en ce que** le cache possède une aile (11, 12) de chaque côté du verrou (4), dont au moins l'une (11) est fixée sur une extrémité d'un étrier (18) enjambant le verrou (4) et l'autre aile (12), l'autre extrémité de l'étrier étant montée de façon pivotante et l'étrier étant sollicité par un ressort (13) qui le précontraint vers une butée (19) sur laquelle il ne prend appui que lorsque l'abattant (2) est ouvert.

2. Dispositif selon la revendication 1, **caractérisé en ce qu'**un pivot commun (15) sert à monter de façon articulée à la fois l'étrier (18) et l'autre aile (12).

3. Dispositif selon la revendication 2, **caractérisé en ce que** le pivot (15), le verrou (4) et une fixation (16) pour le ressort (13) sont prévus sur une pièce constituant une ferrure de fixation (5) sur le bâti (1).
